# EUROPÄISCHE PATENTSCHRIFT

(11) **EP 0 339 104 B1**
(45) Veröffentlichungstag und Bekanntmachung des Hinweises auf die Patenterteilung: **04.09.1991**
(21) Anmeldenummer: 88106643.5
(22) Anmeldetag: 26.04.1988
(51) Int. Cl.: E03C 1/10

(54) **Armatur**
Plumbing device
Robinetterie

(43) Veröffentlichungstag der Anmeldung: 02.11.1989
(73) Patentinhaber: Honeywell-Braukmann GmbH, D-74821 Mosbach (DE)
(72) Erfinder: Vollmer, Rudolf, Dipl.-Ing. (FH), D-6950 Mosbach/Baden (DE)
(74) Vertreter: Herzbach, Dieter, Dipl.-Ing.

(56) Entgegenhaltungen:
- CH-A- 286 217
- FR-A- 2 489 469
- FR-A- 2 544 832
- US-A- 3 837 358
- US-A- 4 207 915
- US-A- 4 364 408

## Beschreibung

Die vorliegende Erfindung bezieht sich auf eine Armatur zur Verhinderung des Rückfließens von Wasser in einer Versorgungsleitung nach dem Gattungsbegriff des Patentanspruches 1.

Derartige Armaturen umfassen im allgemeinen zwei Rückschlagventile in Reihe mit einem Entlüftungsventil dazwischen. Eine solche Armatur ist z.B. aus US-A-4 207 015 bekannt. Diese bekannte Armatur arbeitet als Rückflußverhinderer und umfaßt eine vertikale und parallele Anordnung aller Ventile, so daß bei einer Entfernung eines Deckels diese Ventile leicht ersetzt bzw. einer Wartung unterzogen werden können, ohne daß die gesamte Armatur aus der Versorgungsleitung herausgetrennt werden muß. Die Rückschlagventile weisen eine einander ähnliche Konstruktion auf, und es sind unterschiedliche Montagevorrichtungen für jedes Rückschlagventil vorgesehen, so daß die Gefahr eines falschen Einsatzes der Rückschlagventile in die Armatur ausgeschlossen ist. Bei dem bekannten Rückflußverhinderer ist das Entlüftungsventil seitlich von der Ebene angeordnet, in der sich die beiden Rückschlagventile befinden, was in einer massiven Armatur mit unsymmetrischer Konstruktion resultiert.

Ferner zeigt die FR-A-2 544 832 einen Rückflußverhinderer, bei dem die beiden Rückschlagventile im Einlaß bzw. Auslaß angeordnet sind. Um sie auswechseln zu können, muß die von dem Entlüftungsventil entlüftete Kammer relativ großvolumig sein.

Es ist daher die Aufgabe der vorliegenden Erfindung, eine Armatur der eingangs genannten Art so auszubilden, daß sie einen äußerst kompakten Aufbau aufweist und leicht in eine Versorgungsleitung eingebaut werden kann. Die Lösung dieser Aufgabe gelingt gemäß den kennzeichnenden Merkmalen des Patentanspruches 1. Weitere vorteilhafte Ausgestaltungen der erfindungsgemäßen Armatur sind den Unteransprüchen entnehmbar.

Anhand eines in den Figuren der beiliegenden Zeichnung dargestellten Ausführungsbeispieles sei die Erfindung im folgenden näher erläutert. Es zeigen:
- Fig. 1: einen Axialschnitt durch die erfindungsgemäße Armatur; und
- Fig. 2: einen Schnitt nach Linie II-II in Fig. 1.

Gemäß Fig. 1 weist die Armatur ein kreuzförmiges Gehäuse 10 mit einem Wassereinlaßstutzen 12 und einem Wasserauslaßstutzen 14 auf, die miteinander fluchten. Mittels überwurfmuttern 16, 16′ können diese Stutzen 12, 14 an eine ankommende und abgehende Wasserleitung 18 angeschlossen werden. Nicht dargestellt sind Absperrventile, die vor und hinter der Armatur in der Wasserleitung 18 angeordnet sind und die geschlossen werden, wenn Wartungsarbeiten, z.B. ein Austausch der Ventile an der Armatur vorgenommen werden müssen.

Das Gehäuse 10 geht oberhalb der Ein- und Auslaßstutzen 12 und 14 in einen quaderförmigen Gehäuseteil 20 über, um sodann nach oben eine topfförmige Gestalt 22 einzunehmen.

In den quaderförmigen Gehäuseteil 20 sind von oben eine zentrale Bohrung 24 und zu beiden Seiten dieser zentralen Bohrung 24 zwei weitere Bohrungen 26 und 28 angebracht. Die Bohrungen 24 - 28 sind alle im Durchmesser abgesetzt, um in der zentralen Bohrung 24 einen Ventilstößel 30 und eine ihn umgebende Rückstellfeder 32 anordnen zu können und in den beiden anderen Bohrungen 26 und 28 Rückschlagventile 34 und 36 anzuordnen. Die Rückstellfeder 32 stützt sich an dem in der Bohrung 24 gebildeten Absatz 38 ab und die Rückschlagventile 34 und 36 stützen sich mit Ventilsitzkörpern 40 und 42 ebenfalls an Bohrungsabsätzen 44 und 46 ab. Beide Ventilsitzkörper 40 und 42 werden durch in Nuten 48 und 50 eingreifende Federringe 52 und 54 in ihrer dargestellten Lage gehalten. Durch unterschiedlich starke Federn 56 und 58 vorgespannte Schließkörper 60 und 62 stützen sich an entsprechenden Ventilsitzen an den Ventilsitzkörpern 40 und 42 ab.

Der Ventilstößel 30 ist über Membranteller 64 mit einer Membran 66 verbunden, die zwischen einem Flanschkragen 68 des topfförmigen Gehäuseteils 22 und einem Deckel 70 eingespannt ist. Die Verbindung zwischen Deckel und Gehäuse geschieht durch nicht dargestellte Schrauben. Der Ventilstößel 30 erstreckt sich durch die Membran 66 und durch eine weitere Membran 72 mit einem kleineren Durchmesser, die in einer zentralen Ausnehmung 74 im Deckel 70 mit nach innen springendem Flanschkragen 76 eingelegt ist. Der wirksame Membrandurchmesser der Membrane 72 entspricht dem Ventilsitzdurchmesser des Ventilsitzes 116. Die Ausnehmung 74 weist ein Innengewinde 78 auf, in das eine Gewindehaube 80 eingeschraubt ist, um die Membran 72 zwischen sich und dem Flanschkragen 76 einzuspannen. Eine Abstandshülse 82 und eine Widerlagerscheibe 84 geben einen konstanten Abstand zwischen beiden Membranen 66 und 72 vor und eine auf das Ende des Ventilstößels 30 aufgeschraubte Mutter 86 verspannt die ganze Anordnung. Die Gewindehaube 80 ist mit einer Atmungsöffnung 88 versehen.

Der Raum 94 zwischen den beiden Membranen 66 und 72 ist über einen Kanal 90 an den Wassereinlaßstutzen 12 angeschlossen. Ferner ist ein Prüfanschluß 92 im Deckel 70 vorgesehen, an dem der Eingangsdruck gemessen werden kann. In gleicher Weise verbindet ein Kanal 96 den Wasserauslaßstutzen 14 mit einem Prüfanschluß 98 im Deckel 70, an dem der Ausgangsdruck gemessen werden kann. Ein weiterer nicht dargestellter Prüfanschluß im Deckel 70 gestattet die Messung des Drucks in einem Zwischenraum 100 zwischen Hinterseite des Rückschlagventils 34 und Vorderseite des Rückschlagventils 36. Dieser Zwischenraum 100 steht über Ausnehmungen 102, 102′ (siehe Fig. 2) mit einer Ausgangs-Zwischenkammer 104 in Verbindung, die durch zwei Trennwände 106, 108 und ein Entlastungsventil 110 begrenzt wird. Das Entlastungsventil 110 sitzt in einem Ablaßstutzen 112, der sich konzentrisch zu dem Ventilstößel 30 nach unten erstreckt. In den Ablaßstutzen 112 ist ein Ventilsitzkörper 114 eingeschraubt, dessen Ventilsitz 116 mit einem an dem unteren Ende des Ventilstößels 30 angeordneten Schließkörper 118 zusammenwirkt. Schließlich ist auf den Ablaßstutzen 112 noch ein Ablaßtrichter 120 aufgeschraubt.

Aus dem vorstehend beschriebenen Aufbau der Armatur ergibt sich folgende Wirkungsweise:
Bei statischen Druckverhältnissen, wenn der Wasserdruck am Einlaßstutzen 12 den Druck im Zwischenraum 100, 104 übersteigt und dieser Druck im Zwischenraum wiederum größer als der Druck im Auslaßstutzen 14 ist, sind beide Rückschlagventile 34 und 36 geschlossen. Ferner wird das Entlüftungsventil 110 durch den an der Membran 66 herrschenden Differenzdruck in der geschlossenen Stellung gehalten. Ein Wasserdurchfluß durch die Armatur findet nicht statt.

Findet Durchfluß statt, so steigt der Differenzdruck zwischen Einlaßstutzen 12 und Auslaßstutzen 14 an. Bei Durchfluß sind beide Rückschlagventile geöffnet und es fließt Wasser von dem Einlaßstutzen 12 zu dem Auslaßstutzen 14. Vorgegeben durch die Vorspannfedern 56 und 58 der Rückschlagventile 34 und 36 ergeben sich abgestufte Drücke vom Eingang über die Zwischenkammer zum Ausgang. Diese Druckverhältnisse sind so, daß das Entlüftungsventil 110 infolge des auf die Membran 66 einwirkenden Differenzdruckes geschlossen bleibt.

Unterschreitet der Differenzdruck zwichen Einlaßstutzen 12 und Zwischenkammer 14 einen vorbestimmten Wert, so sind beide Rückschlagventile 34 und 36 geschlossen und das Entlüftungsventil 110 wird geöffnet, so daß ein Rückfließen vom Ausgang zum Eingang nicht möglich ist und die dazwischen liegende Zwischenkammer 100, 104 durch das Entlüftungsventil 110 entlüftet bzw. entwässert wird.

Auch in dem Fall, wo ein oder beide Rückschlagventile nicht dicht schließen, kann bei einem Druckanstieg auf der Ausgangsseite oder einem Unterdruck auf der Eingangsseite kein Wasser in der Leitung zurückfließen, da sich das Entlüftungsventil 110 in der geöffneten Stellung befindet.

## Patentansprüche

1. Armatur zur Verhinderung des Rückfließens von Wasser in einer Versorgungsleitung mit einem Gehäuse (10), das einen Ein- und einen Auslaß (12, 14) sowie eine Entlüftungsöffnung aufweist und in welchem in Durchströmrichtung hintereinander zwei Rückschlagventile (34, 36) angeordnet sind, und in welchem an eine Kammer (100) zwischen beiden Rückschlagventilen ein Entlüftungsventil (110) angeschlossen ist, mit einem das Gehäuse abschließenden Deckel (70), bei dessen Entfernung die Rückschlagventile zugänglich sind, wobei der Deckel zwischen sich und dem Gehäuse eine Membran (66) einspannt, an der ein das Entlüftungsventil betätigender Stößel (30) aufgehängt ist, wobei ein Raum (94) über der Membran an den Druck vor dem ersten Rückschlagventil (34) angeschlossen ist und wobei die beiden Rückschlagventile (34, 36) parallel zu dem Stößel (30) des Entlüftungsventils (110) angeordnet sind,
**dadurch gekennzeichnet,** daß
das Gehäuse (10) kreuzförmig ausgebildet ist,
die beiden Rückschlagventile (34,36) sowie das Entlüftungsventil (110) in einer Ebene angeordnet sind, die den Ein- und Auslaß (12,14) enthält,
die Kammer (100) zwischen beiden Rückschlagventilen (34,36) unterhalb der Membran (66) über zwei Verbindungs-Ausnehmungen (102,102') in dem Gehäuse (10) mit einer Ausgangs-Zwischenkammer (104) verbunden ist, die ihrerseits durch das Entlüftungsventil (110) entlüftbar ist, und
die beiden Verbindungs-Ausnehmungen (102,102') den Stößel (30) zwischen sich einschließen und um 180° zueinander versetzt sind.

2. Armatur nach Anspruch 1, **dadurch gekennzeichnet,** daß das Entlüftungsventil (110) in einem Ablaßstutzen (112) angeordnet ist, der konzentrisch zur vertikalen Symmetrielinie des Gehäuses (10) verläuft.

3. Armatur nach Anspruch 2, **dadurch gekennzeichnet,** daß in den Ablaßstutzen (112) ein Ventilsitzkörper (114) eingeschraubt ist, der mit seinem Ventilsitz (116) mit einem an dem Stößel (30) angeordneten Schließkörper (118) zusammenwirkt.

4. Armatur nach Anspruch 3, **dadurch gekennzeichnet,** daß das Gehäuse (10) zwei Trennwände (106, 108) aufweist, die den Einlaß (12) vom Auslaß (14) trennen und zwischen sich die durch das Entlüftungsventil (110) entlüftbare Ausgangs-Zwischenkammer (104) bilden.

5. Armatur nach einem der Ansprüche 1 bis 4, **dadurch gekennzeichnet,** daß der Stößel (30) an einer weiteren Membran (72) aufgehängt ist, deren wirksamer Membrandurchmesser dem Durchmesser des Ventilsitzes (116) des Entlüftungsventils (110) entspricht.

## Claims

1. Apparatus for preventing backflow of water from a supply pipe comprising a housing (10) having an inlet and an outlet (12,14) as well as a venting opening, with two check valves (34,36) being arranged in flow direction and in a series connection within said housing, with a venting valve (110) connected to a chamber (100) between said check valves, with a cover (70) closing said housing which - when removed - makes said check valves accessible, whereat the cover clamps a diaphragm (66) between itself and the housing and a venting valve actuating rod (30) is suspended at said diaphragm, whereat a chamber (94) above the diaphragm is connected to the pressure in front of the first check valve (34) and whereat both check valves (34,36) are arranged parallel to the rod (30) of said venting valve (110), **characterized in that** the housing (10) is cross-shaped, that both check valves (34,36) are arranged in a plane which comprises the inlet and outlet (12,14), that the chamber (100) between both check valves and below of said diaphragm (66) by means of two connecting cut-outs (102,102') within said housing (10) is connected to an intermediate output chamber (104), which is ventable by said venting valve (110) and that both connecting cut-outs (102,102') enclose said rod (30) between themselves and are displaced with respect to each other by 180°.

2. Apparatus according to claim 1, **characterized in that** the venting valve (110) is arranged within an outlet branch (112) which is concentrically arranged with respect to the symmetry axis of said housing (10).

3. Apparatus according to claim 2, **characterized in that** a valve seat body (114) is screwed into said outlet branch (112) which comprises a valve seat (116) acting together with a valve body (118) at said rod (30).

4. Apparatus according to claim 3, **characterized in that** the housing (10) comprises two separating walls (106,108) separating the inlet (12) from the outlet (14) and forming between themselves the intermediate output chamber (104) ventable by said venting valve (110).

5. Apparatus according to one of claims 1 to 4, **characterized in that** the rod (30) is suspended at a further diaphragm (72) having an effective diameter which equals the diameter of the valve seat (116) of said venting valve (110).

## Revendications

1. Robinetterie destinée à empêcher le reflux d'eau dans une conduite d'alimentation, qui comprend un boîtier (10), qui comporte une entrée et une sortie (12, 14) ainsi qu'un orifice de désaération et dans lequel deux clapets anti-retour (34, 36) sont disposés l'un derrière l'autre dans la direction de courant, et dans lequel est raccordée, à une chambre (100) située entre les deux clapets anti-retour, une valve de désaération (110), et qui comprend un couvercle (70) de fermeture de boîtier permettant, lorsqu'il est enlevé, l'accès aux clapets anti-retour, le couvercle serrant, là, entre lui et le boîtier une membrane (66) à laquelle est suspendu un poussoir (30) actionnant la valve de désaération, un espace (94) situé au-dessus de la membrane étant raccordé là à la pression avant le premier clapet anti-retour (34), et les deux clapets anti-retour (34, 36) étant disposés là parallèlement au poussoir (30) de la valve de désaération (110),
**caractérisée en ce que,**
le boîtier (10) est cruciforme,
les deux clapets anti-retour (34, 36) ainsi que la valve de désaération (110) sont disposés dans un plan qui contient l'entrée et la sortie (12, 14),
la chambre (100) est reliée, entre les deux clapets anti-retour (34, 36), au-dessous de la membrane (66), par l'intermédiaire de deux évidements de liaison (102, 102') du boîtier (10), à une chambre intermédiaire de sortie (104),qui elle-même peut être désaérée par la valve de désaération (110), et
les deux évidements de liaison (102, 102') enferment entre eux le poussoir (30) et sont décalés de 180° entre eux.

2. Robinetterie selon la revendication 1, **caractérisée en ce que** la valve de désaération (110) est disposée dans une tubulure de sortie (112), qui s'étend concentriquement à la ligne de symétrie verticale du boîtier (10).

3. Robinetterie selon la revendication 2, **caractérisée en ce que** qu'il est vissé, dans la tubulure de sortie (112), un corps (114) de siège de valve qui coopère, par son siège de valve (116) avec un corps de fermeture (116) disposé sur le poussoir (30).

4. Robinetterie selon la revendication 3, **caracterisèe en ce que** le boîtier (10) présente deux parois de séparation (106, 108) qui séparent l'entrée (12) de la sortie (14) et constituent entre elles la chambre intermédiaire de sortie (104) qui peut être désaérée au moyen de la valve de désaération (110).

5. Robinetterie selon l'une des revendications 1 à 4, **caractérisée en ce que** le poussoir (30) est suspendu à une autre membrane (72) dont le diamètre actif de membrane correspond au diamètre du siège de valve (116) de la valve de désaération (110).
